# FASCICULE DE BREVET EUROPEEN

(11) **EP 2 022 927 B1**
(45) Date de publication et mention de la délivrance du brevet: **29.05.2013**
(21) Numéro de dépôt: 08352016.3
(22) Date de dépôt: 24.07.2008
(51) Int. Cl.: E06B 9/171, E06B 9/86

(54) **Dispositif de liaison entre un arbre rotatif et un tablier à lames articulées de volet roulant assurant notamment une fonction anti-relevage de sécurité**
Verbindungsvorrichtung zwischen einer Drehwelle und dem Behang aus mit Gelenkmitteln verbundenen Lamellen eines Rollladens, die insbesondere eine Sicherheitsfunktion gegen Hochheben (von außen) gewährleistet
Connection device between a rotating shaft and an apron of interlocking slats of a roller shutter providing in particular an anti-raising security function

(30) Priorité: 25.07.2007 FR 0705404
(43) Date de publication de la demande: 11.02.2009
(73) Titulaire: Moulages Plastiques du Midi, 31600 Muret (FR)
(72) Inventeur: Albignac, Michel, 31600 Seysses (FR); Herveaux, Romain, 32220 Saint Loube (FR)
(74) Mandataire: Hartmann, Jean-Luc

(56) Documents cités:
- EP-A- 0 833 035
- EP-A- 1 026 363
- EP-A- 1 306 515
- FR-A- 2 398 870

## Description

La présente invention se rapporte à un dispositif de liaison entre un arbre rotatif et un tablier à lames articulées de volet roulant, le tablier étant apte à s'enrouler autour de l'arbre selon un premier sens de rotation de l'arbre, et à se dérouler selon un deuxième sens de rotation de l'arbre opposé au premier sens, afin que le tablier dégage une ouverture de bâtiment ou analogue, et s'inscrive dans l'ouverture, respectivement, le dispositif de liaison permettant d'assurer une fonction d'anti-relevage et une fonction de traction du tablier et comprenant :
- une première partie liée à l'arbre rotatif par une liaison rigide complète,
- une deuxième partie articulée sur la première partie et comportant :
   - un premier bras :
      - articulé à une première de ses extrémités sur ladite première partie,
      - adoptant une forme apte à sensiblement circonscrire sur la longueur du premier bras une partie au moins de la surface extérieure périphérique de l'arbre, et
      - comportant à la deuxième de ses extrémités des moyens de liaison avec le tablier du volet roulant.

Les fonctions essentielles attribuées à un tel dispositif de liaison sont de permettre la traction du tablier de volet roulant dans des glissières disposées le long des montants, en l'enroulant autour de l'arbre rotatif par rotation de ce dernier, lorsqu'on souhaite dégager l'ouverture, et de permettre de dérouler le tablier de volet dans l'ouverture dans ces mêmes glissières, par rotation de l'arbre en sens inverse. Le dispositif doit donc permettre de tracter et de pousser le tablier au moyen de l'arbre rotatif de volet roulant et par rotation de celui-ci. En outre, de manière avantageuse, un tel dispositif confère, lorsque le tablier est placé dans l'ouverture, une fonction anti-relevage de sécurité, en empêchant la réversibilité de l'enroulement du tablier autour de l'arbre de volet roulant ou simplement le dégagement du tablier dans le coffre, par une simple action sur le tablier, de type poussée/traction, sachant que la rotation d'un arbre de volet roulant n'est en elle-même pas réversible par une action directe sur l'arbre.

L'art antérieur enseigne de tels dispositifs : on connaît par exemple avec le document EP 1 306 515 un dispositif de verrou pour tablier de volet roulant, comportant une première partie liée rigidement à une saillie radiale de l'arbre, et une deuxième partie articulée sur la première partie, composée de deux éléments rigides en forme de plaques rigides cintrées, articulés à la suite l'un de l'autre, à la manière des maillons d'une chaîne ou analogue. Le blocage de la deuxième partie lorsque le tablier est déroulé dans l'ouverture se fait par arc-boutement des deux éléments rigides empêchant la réversibilité du mouvement d'enroulement à partir d'une action sur le tablier.

On connaît en outre le document EP 1 026 363 au nom du demandeur qui concerne un dispositif anti-relevage de sécurité pour des volets roulants, comportant un flasque solidaire de l'arbre d'enroulement du tablier, positionné en bordure dudit tablier, une biellette articulée sur le flasque et la lame supérieure du tablier, de façon à pivoter entre une position radialement déployée obtenue dans la position basse déroulée du tablier et une position escamotée contre l'arbre d'enroulement obtenue lors de l'enroulement de ce tablier, et des moyens de butée de blocage automatique de la biellette relativement au flasque, dans la position radialement déployée de cette dernière.

La présente invention propose une alternative aux solutions précédentes améliorant la fiabilité et la résistance du dispositif de liaison ou la répartition des efforts transmis entre l'arbre et le tablier de volet roulant, en particulier dans sa fonction anti-relevage ou de traction du tablier.

Plus précisément, l'invention consiste, à partir du domaine d'application défini plus haut, en ce que la deuxième partie du dispositif de liaison comprend en outre :
- un deuxième bras :
   - articulé à une première de ses extrémités sur ladite première partie,
   - adoptant une forme apte à sensiblement circonscrire sur la longueur du deuxième bras une partie au moins de la surface extérieure périphérique de l'arbre, et
   - articulé à la deuxième de ses extrémités sur ledit premier bras,
- l'un au moins desdits premier ou deuxième bras étant articulé sur ladite première partie ou l'un sur l'autre par une articulation comportant un degré de liberté en rotation et un degré de liberté en translation combinés.

Un tel dispositif, grâce à la double articulation assurée par chacun des bras sur la première partie, et l'articulation combinée à un degré de liberté en rotation et un degré de liberté en translation, offre une grande efficacité et fiabilité de la fonction anti-relevage par les deux points de reprise sur la première partie du dispositif fixée à l'arbre, ainsi qu'une grande résistance de cet anti-relevage conférée par un moyen de béquille de renfort ou de contreboutant assuré par le deuxième bras.

Selon une caractéristique avantageuse, lesdits premier et deuxième bras sont rigides, respectivement.

Selon une caractéristique avantageuse, ladite première partie du dispositif liée à l'arbre rotatif par une liaison rigide complète adopte la forme d'une bague apte à entourer l'arbre rotatif.

Selon une caractéristique avantageuse, ladite bague apte à entourer l'arbre rotatif comporte :
- une première partie annulaire rigide,
- une deuxième partie annulaire rigide juxtaposée axialement à ladite première partie annulaire, et
- des moyens de liaison rigide complète démontable entre lesdites première et deuxième parties annulaires mises bout à bout axialement.

Selon une caractéristique avantageuse alternative à la précédente, ladite bague apte à entourer l'arbre rotatif comporte :
- une première partie adoptant la forme sensiblement d'un premier arc,
- une deuxième partie adoptant la forme sensiblement d'un deuxième arc, complémentaire du premier arc pour former la bague entourant l'arbre rotatif,
- des moyens de liaison rigide complète démontable entre lesdites première et deuxième parties en forme d'arc en sorte de former une bague annulaire.

Cette alternative permet de monter le dispositif sur l'arbre en évitant d'avoir à l'enfiler sur ce dernier par une de ses extrémités. La deuxième partie articulée peut avantageusement être pré assemblée sur la première partie avant le montage du dispositif sur l'arbre.

Selon une caractéristique avantageuse, ladite bague comporte une saillie vers l'intérieur, apte à pénétrer dans un logement de l'arbre de volet roulant en vue de réaliser une liaison par blocage en rotation entre la première partie du dispositif et l'arbre de volet roulant.

Selon une caractéristique avantageuse, les moyens de liaison rigide complète démontable entre lesdites première et deuxième parties de la bague, en forme d'arc, en sorte de former une bague annulaire comprennent :
- une première glissière axiale,
- une deuxième glissière axiale,
disposées respectivement aux premières et deuxièmes extrémités desdites première et deuxième parties en forme d'arc.

Cette caractéristique autorise un auto verrouillage radial des première et deuxième parties l'une sur l'autre, par un déplacement axial de ces dernières, afin notamment d'offrir une meilleure résistance aux efforts radiaux tendant à arracher le dispositif lors d'une traction sur le tablier.

Selon une caractéristique avantageuse, les moyens de liaison rigide complète démontable entre lesdites première et deuxième parties en forme d'arc en sorte de former une bague annulaire comprennent en outre une butée axiale entre lesdites première et deuxième parties en forme d'arc.

Selon une caractéristique avantageuse, ladite saillie vers l'intérieur de la bague est répartie sur chacune des première et deuxième parties en forme d'arc.

Cette caractéristique permet d'offrir une saillie en contre dépouille tendant à renforcer la fixation de la première partie du dispositif sur l'arbre, cette saillie en contre dépouille étant aisée à monter en évitant un enfilage axial, du fait de sa dissociation en deux parties, une sur chaque partie de bague.

Selon une caractéristique avantageuse, le dispositif selon l'invention comprend des moyens d'articulation comportant un degré de liberté en rotation et un degré de liberté en translation combinés, entre la première extrémité du deuxième bras et ladite première partie du dispositif liée à l'arbre rotatif par une liaison rigide complète.

Selon une caractéristique avantageuse alternative de la précédente, le dispositif selon l'invention comprend des moyens d'articulation comportant un degré de liberté en rotation et un degré de liberté en translation combinés, entre la première extrémité du deuxième bras et ladite première partie du dispositif liée à l'arbre rotatif par une liaison rigide complète d'une part, et entre la première extrémité du premier bras et ladite première partie du dispositif liée à l'arbre rotatif par une liaison rigide complète d'autre part.

Selon une caractéristique avantageuse, ladite articulation comportant un degré de liberté en rotation et un degré de liberté en translation combinés comprend des moyens de glissière définis entre au moins un rebord de ladite première partie du dispositif liée à l'arbre rotatif par une liaison rigide complète, et l'arbre rotatif lui-même.

Selon une caractéristique avantageuse alternative de la précédente, ladite articulation comportant un degré de liberté en rotation et un degré de liberté en translation combinés comprend des moyens de glissière définis dans au moins un rebord de ladite première partie du dispositif liée à l'arbre rotatif par une liaison rigide complète.

Selon une caractéristique avantageuse, le premier bras adopte une forme de U courbe entre les branches duquel est logé au moins en partie le deuxième bras adoptant une forme de I ou de T courbe.

Selon une caractéristique avantageuse, les premier et deuxième bras adoptent respectivement des formes courbes en arc circulaire.

Selon une caractéristique avantageuse, le dispositif selon l'invention comprend des moyens de rappel élastique constituant une assistance au déploiement du premier bras à l'écart de l'arbre en fin de rotation de ce dernier lors du déroulement du tablier de volet roulant.

Selon une caractéristique avantageuse, le premier bras et le deuxième bras sont articulés sur ladite première partie du dispositif liée à l'arbre rotatif par une liaison rigide complète, par des première et deuxième articulations comportant au moins un axe de rotation parallèle à l'axe de rotation de l'arbre de volet roulant, respectivement.

Selon une caractéristique avantageuse, le premier bras et le deuxième bras sont articulés l'un sur l'autre par une troisième articulation définissant un degré de liberté unique en rotation selon un axe de rotation parallèle à l'axe de rotation de l'arbre de volet roulant.

D'autres caractéristiques et avantages apparaîtront à la lecture qui suit de deux exemples de modes de réalisation d'un dispositif selon l'invention de liaison entre un arbre rotatif et un tablier à lamés articulées de volet roulant, accompagnée des dessins annexés, exemples donnés à titre illustratif non limitatif.
La figure 1 représente une vue en perspective d'un premier exemple de mode de réalisation d'un dispositif de liaison selon l'invention associé à un arbre et un tablier de volet roulant.
La figure 2 représente une vue en perspective éclatée du dispositif de liaison seul de l'exemple de la figure 1.
La figure 3 représente schématiquement une vue de bout de l'exemple de la figure 1 en position de début de déroulement du tablier.
La figure 4 représente schématiquement une vue de bout de l'exemple de la figure 1 en position voisine de la fin du déroulement du tablier.
La figure 5 représente schématiquement une vue de bout de l'exemple de la figure 1 en position finale de déroulement du tablier et d'anti-relevage de ce dernier.
La figure 6 représente schématiquement une vue de bout de l'exemple de la figure 1 en position de début d'enroulement du tablier.
La figure 7 représente schématiquement une vue de bout de l'exemple de la figure 1 en position voisine de la fin de l'enroulement du tablier.
La figure 8 représente une vue de bout de l'exemple de la figure 1 en position finale enroulée du tablier.
La figure 9 représente une vue en perspective éclatée d'un deuxième exemple de mode de réalisation d'un dispositif de liaison seul selon l'invention.
La figure 10 représente une vue de bout du dispositif de liaison de l'exemple de la figure 9.

Le dispositif 1 de liaison représenté sur les figures 1 à 8 est destiné à lier un arbre rotatif 2 et un tablier 3 à lames 4 articulées de volet roulant, le tablier 3 étant apte à s'enrouler autour de l'arbre 2 selon un premier 25 sens de rotation de l'arbre 2, et à se dérouler selon un deuxième 26 sens de rotation de l'arbre opposé au premier 25 sens, afin que le tablier 3 dégage une ouverture (non représentée) de bâtiment ou analogue, et s'inscrive dans cette ouverture, respectivement. Les figures 3 à 5 se rapportent à la phase de déroulement du tablier 3, et les figures 6 à 8 se rapportent à la phase d'enroulement du tablier 3. Il est à noter que l'arbre 2, le tablier 3 à lames 4, sont des éléments conventionnels du volet roulant, de même que les glissières, tous ses éléments étant connus sont représentés schématiquement et ne seront pas décrits plus en détail ici, à l'exception de l'arbre dont l'interface avec le dispositif 1 revêt un aspect important en relation avec l'invention, comme cela sera développé plus loin.

Le dispositif 1 de liaison représenté comprend :
- une première 5 partie liée à l'arbre rotatif 2 par une liaison rigide complète qui sera décrite plus loin,
- une deuxième 6 partie articulée sur la première 5 partie et comportant :
   - un premier 7 bras de préférence rigide :
      - articulé à une première 8 de ses extrémités sur la première 5 partie, et définissant ainsi une articulation 22,
      - adoptant une forme apte à sensiblement circonscrire sur la longueur du premier 7 bras une partie au moins de la surface 28 extérieure périphérique de l'arbre 2, et
      - comportant à la deuxième 29 de ses extrémités des moyens de liaison 9 avec le tablier 3 du volet roulant,
   - un deuxième 10 bras de préférence rigide :
      - articulé à une première 11 de ses extrémités sur la première 5 partie du dispositif 1 de liaison,
      - adoptant une forme apte à sensiblement circonscrire sur la longueur du deuxième 10 bras une partie au moins de la surface extérieure 28 périphérique de l'arbre 2, et
      - articulé à la deuxième 12 de ses extrémités sur le premier 7 bras, définissant une articulation 24,
- le deuxième 10 bras étant avantageusement articulé sur la première 5 partie du dispositif de liaison 1 par une articulation 23 comportant un degré de liberté en rotation et un degré de liberté en translation combinés.

La première 5 partie du dispositif 1, liée à l'arbre 2 rotatif par une liaison rigide complète adopte avantageusement la forme d'une bague 13 apte à entourer l'arbre rotatif, et comportant par exemple :
- une première 14 partie annulaire rigide,
- une deuxième 15 partie annulaire rigide juxtaposée axialement à la première 14 partie annulaire, et
- des moyens de liaison 16 rigide complète démontable entre les première 14 et deuxième 15 parties annulaires mises bout à bout axialement.

Les première 14 et deuxième 15 parties de la bague 13 se présentent avantageusement et respectivement sous la forme de deux manchons 30, 31 tubulaires cylindriques à section transversale circulaire comportant chacun à une de ses extrémités axiales un rebord 20, 21 perpendiculaire à la surface du manchon 30, 31 et situé dans un plan transversal à l'arbre 2 de volet roulant. Les rebords 20 et 21 des manchons sont placés aux extrémités opposées des manchons 30, 31 en sorte de permettre le logement de l'extrémité 8 du premier 7 bras entre ces rebords 20 et 21, comme représenté sur les figures 1 à 8.

A l'autre extrémité des manchons 30, 31, sont réalisés les moyens de liaison 16 rigide complète démontable entre les deux parties de la bague, adoptant par exemple la forme d'un emboîtement à centrage tubulaire, comme représenté sur la figure 2, avec épaulement en sorte que les surfaces supérieures cylindriques des deux manchons soient avantageusement alignées. La liaison 16 comporte en outre au moins un clip 32 de verrouillage des deux parties 14, 15 de la bague 13, comme représenté sur la figure 2, le clipage étant effectué lors de l'assemblage axial des deux parties de bagues 13 sur l'arbre 2, par rapprochement axial de ces parties l'une vers l'autre, en fin d'emboîtement. Le clip 32 peut être réalisé dans l'un des manchons, par une languette flexible 33 munie d'un retour 35 à son extrémité, parallèle à l'axe des manchons 30 et 31 de la bague 13 correspondant à l'axe de l'arbre 2, et taillée par exemple dans l'épaisseur du manchon, apte à s'associer par clipage dans un logement axial 34 réalisé dans l'autre manchon, également dans l'épaisseur de celui-ci, le logement axial 34 comportant un épaulement 36 comme représenté sur la figure 2, afin que le retour 35 de la languette 33 puisse franchir cet épaulement 36 en fin d'emboîtement et venir se verrouiller par élasticité derrière celui-ci pour lier les deux parties 14 et 15 de la bague 13.

La bague 13 comporte une saillie 37 tournée vers l'intérieur, apte à pénétrer dans un logement 17 de l'arbre 2 de volet roulant en vue de réaliser une liaison par blocage en rotation entre la première 5 partie du dispositif 1 et l'arbre 2 de volet roulant. Comme représenté sur la figure 1, le logement 17 adopte généralement la forme d'une rainure axiale formée à la surface de l'arbre 2, dont la section transversale forme une queue d'aronde. La saillie 37 de la bague 13 s'étend de préférence axialement le long de chacune des bagues 30, 31, et adopte toute section transversale appropriée apte à pénétrer dans le logement 17 en vue de réaliser un positionnement angulaire et une liaison par blocage en rotation de la première partie 5 du dispositif autour de l'arbre 2. La saillie 37 sera indexée angulairement avec tous les organes nécessaires de la partie fixe 5, notamment avec les moyens de liaison 16 rigide complète démontable entre les deux parties 14, 15 de la bague 13 afin que les saillies 37 de ces deux parties de la bague soient axialement alignées.

Il est à noter que la section transversale des manchons 30 et 31 peut adopter toute forme appropriée en fonction de la surface extérieure de l'arbre, par exemple circulaire intérieure et extérieure, ou circulaire extérieure et sensiblement polygonale intérieure, ou autre, notamment en vue d'offrir une liaison en rotation de la partie fixe 5 sur l'arbre 2, alternative ou supplémentaire à la liaison assurée par la saillie 37.

L'articulation 22 de l'extrémité 8 du premier bras 7 sur les rebords 20 et 21 de la première partie 5 du dispositif peut être avantageusement effectuée au moyen de deux pions 38 s'étendant axialement de part et d'autre du bras 7, chacun des pions 38 étant logé dans un trou correspondant formé dans chacun des rebords 20 et 21, et libre en rotation dans le trou. Les deux pions 38 définissent un axe de rotation du premier bras 7 parallèle à l'axe de rotation de l'arbre 2 de volet roulant et donc une liaison du bras 7 à la partie 5 à un degré de liberté en rotation. Le bras 7 est assemblé à la partie fixe 5 lorsque les deux bagues 14 et 15 sont montées et associées ensemble par rapprochement axial l'une de l'autre, le bras 7 étant interposé à ce moment entre les bagues. La position angulaire des trous d'articulation du premier bras 7 sur la partie 5 sera indexée par rapport à la saillie 37 et en fonction de la longueur du premier bras 7, en sorte que ce dernier puisse se déployer entièrement en fin de déroulement du tablier 3 à l'écart de la partie 5 liée rigidement à l'arbre 2, comme représenté sur la figure 5, pour venir en butée de déploiement avec le deuxième bras 10 et constituer ainsi un système non réversible à partir d'une action sur le tablier, comme cela sera expliqué plus loin. Le diamètre des pions 38 qui reprennent l'effort de traction du tablier, sera déterminé afin de résister à cette traction.

Il est à noter que sur les figures 3 et 7, qui montrent l'extrémité inférieure du tablier 3 positionnée en début de glissière 27, cette glissière 27 de guidage du tablier 3 n'a pas été représentée dans sa position réelle afin de réduire l'encombrement des figures, et a été rapprochée de l'arbre 2 de volet roulant. Sur les figures 4, 5, 6, il peut apparaître quelques différences de position dans la représentation entre la glissière 27 et l'arbre 2, ces figures devant être considérées comme schéma de principe explicatif du fonctionnement du dispositif de liaison 1 représenté et non comme figures représentatives d'un volet roulant intégral exactement positionné dans son ouverture.

Le premier bras 7 adopte avantageusement une forme courbe en arc circulaire, dont la longueur de la corde qu'il détermine entre ses deux extrémités 8, 29 est fonction de la distance séparant l'axe de rotation de l'arbre 2 et le plan des glissières 27, et du diamètre de l'arbre 2. La longueur de l'arc constitutif du premier bras devra être déterminée en sorte qu'une fois déployé entièrement, l'extrémité 29 du premier bras 7 se trouve de préférence sensiblement dans le plan défini par les glissières 27, ou proche de ce plan en sorte que cette extrémité 29 constitue une butée pour le tablier 3 et que ce dernier ne puisse ainsi pas être remonté dans le coffre (non représenté) par une action directe sur celui-ci. Dans l'exemple représenté, la longueur de ladite corde définie par le premier bras 7 est un peu inférieure à un diamètre de l'arbre 2, représentant une longueur d'arc légèrement inférieure à la demi circonférence de l'arbre, comme plus particulièrement montré sur les figures 4, 5 et 6.

Le deuxième bras 10 adopte avantageusement une forme courbe en arc circulaire dont la première extrémité 11 est articulée sur la première 5 partie du dispositif 1 de liaison via une articulation 23 définie par deux glissières ou lumières 40 de préférence en arc de cercle, formées respectivement dans les deux rebords 20 et 21 de la partie fixes 5, et par deux pions 41 solidaires du deuxième bras 10 et logés respectivement dans les deux glissières 40. Les glissières 40 se développent sur leur longueur parallèlement à la surface extérieure de la partie fixe 5, soit parallèlement à la surface extérieure des manchons 30 et 31, afin que les pions 41 fixés à l'extrémité 11 du deuxième bras 10 puissent se déplacer librement en translation le long des glissières 40 au cours du déploiement du premier bras 7, ou de son repliement le long de l'arbre 2. Les pions 41 s'étendent, à l'instar des pions 38 du premier bras 7, axialement de part et d'autre du bras 10, chacun des pions 41 étant logé dans une glissière 40, et libre en rotation et en translation dans la glissière en sorte de définir au moins un axe de rotation parallèle à l'axe de rotation de l'arbre 2 de volet roulant.

L'autre extrémité 12 du deuxième bras 10 est articulée sur le premier bras 7 par l'articulation 24, selon un axe d'articulation parallèle à l'axe d'articulation du premier bras 7 défini par les pions 38 et parallèle donc à l'axe de rotation de l'arbre 2. A cet effet, le premier 7 bras peut avantageusement adopter une forme de U courbe entre les branches duquel est logé au moins en partie le deuxième 10 bras adoptant une forme de I ou de T courbe, en l'occurrence de T dont la branche transversale du T vient coiffer l'extrémité des branches du U, comme plus particulièrement représenté sur la figure 2, ceci afin que les deux bras se trouvent dans un même alignement courbe l'un de l'autre lorsqu'ils sont repliés le long de l'arbre 2, comme représenté sur les figures 3, 7, ou 8. Un intérêt de la forme en T du deuxième bras est de permettre la liaison articulée 23 du deuxième bras 10 avec les rebords 20, et 21 de la partie 5 du dispositif 1 au moyen des deux extrémités respectivement de la branche transversale supérieure du T, qui sont alignées suivant deux plans transversaux à l'axe de rotation de l'arbre 2, avec les branches du U, l'extrémité inférieure de la branche verticale du T étant liée au premier bras 7, via la liaison articulée 24, à la racine des branches du U et entre celles-ci.

L'articulation 24 à un degré unique de liberté en rotation, de l'extrémité 12 du deuxième bras 10 sur le premier 7 bras, peut être obtenue par exemple par des pions 42 ou tout autre moyen d'articulation. La position de l'articulation 24 définie par les pions 42 sur le premier bras 7 est déterminée de façon à obtenir un bon effet de contreboutant, par exemple environ à un tiers de la longueur du premier bras 7 à partir de l'extrémité 8 de celui-ci, comme représenté sur les figures. Il est à noter que la position de l'articulation 24 définie par les pions 42 sur le premier bras 7 détermine la longueur des glissières 40, selon la distance que parcours l'extrémité 11 du deuxième bras 10 lors du déploiement du premier bras 7.

Le déploiement du premier bras 7 entraîne celui du deuxième bras 10, et ce dernier constitue la butée de déploiement du premier bras 7 lorsque les pions ou pivots 42 arrivent en fin de glissières 40. La position angulaire des glissières 40 sur les rebords 20 et 21 par rapport à l'articulation 22 du premier bras 7 définie par les pions 38 est donc teiie que :
- l'extrémité des glissières 40 la plus proche de l'articulation 22 permettra l'alignement des bras 7 et 10 contre la partie fixe 5, et plus particulièrement les manchons 30 et 31, lorsque le tablier 3 est enroulé autour de l'arbre 2, et
- l'extrémité des glissières 40 la plus éloignée de l'articulation 22 permettra de positionner l'extrémité 29 du premier bras 7, en constituant une butée de déploiement de ce bras 7, lorsque le tablier 3 est totalement déroulé et en butée au bas 18 de l'ouverture ou analogue, comme représenté sur la figure 5.

Il est à noter que la butée de fin de déploiement du premier bras constituée par l'extrémité des glissières 40 la plus éloignée de l'articulation 22 peut être renforcée par une nervure axiale 45 formée sur les manchons 30 et 31 comme représenté sur la figure 2, ceci afin de soulager les pions 41. De manière alternative, la nervure 45 peut constituer la seule butée de déploiement du premier bras afin de soulager totalement l'articulation 23 de l'effort repris par la butée de fin de course du tablier, et entrant dans la constitution de l'anti-relevage du dispositif de liaison 1.

L'extrémité 29 du premier bras 7, à laquelle est attachée la lame 4 supérieure du tablier 3 de manière démontable, et formée de toute sorte connue afin que cette lame 4 puisse être solidaire de l'extrémité au moyen d'une liaison à un degré de liberté en rotation, par exemple par une liaison à crochet comme représenté sur les figures.

Le dispositif de liaison 1 représenté sur les figures comprend avantageusement des moyens 21 de rappel élastique constituant une assistance au déploiement du premier 7 bras à l'écart de l'arbre 2 en fin de rotation de ce dernier lors du déroulement du tablier 3 de volet roulant. Ces moyens de rappel élastique peuvent comprendre au moins une lame élastique, intégrée ou rapportée, par exemple à l'un au moins des deux bras 7, 10, en un matériau identique à, ou différent de celui des bras ou de la partie 5, par exemple matière plastique ou métallique, notamment possédant des caractéristiques d'élasticité supérieures à celles du matériau constitutif des bras ou de la partie 5. Ces moyens de rappel élastique 21 peuvent par exemple adopter la forme d'une lame flexible élastique 43 droite, placée sous le deuxième bras 10 et par exemple solidaire de celui-ci par une des extrémités de la lame 43, en sorte que cette lame 43 soit courbée et mise en tension lors de l'enroulement du tablier 3 et de l'application des bras 7 et 10 contre la partie 5 du dispositif 1. Lors du déroulement du tablier 3, et en fin de ce déroulement, la lame 43 élastique se détendra visant à écarter de l'arbre 2 l'extrémité 12 du deuxième bras 10, entraînant ainsi l'écartement du premier bras 7 grâce à la liaison articulée 24. Il est à noter que de manière alternative ou additionnelle, une lame élastique 43 peut être placée sous le premier bras 7 avec le même effet pour l'ensemble des bras 7 et 10.

Les bras 7 et 10 peuvent avoir une épaisseur sensiblement égale à la hauteur radiale des rebords 20 et 21, elle-même déterminée par la largeur radiale des glissières 40, comme représenté sur les figures, en sorte que la bande de matière comprise entre une glissière 40 et l'extrémité radiale périphérique de son rebord, soit suffisamment résistante aux sollicitations du deuxième bras 10 selon cette direction radiale, qui sont relativement faibles. Les bras 7 et 10 pourront avantageusement posséder une structure évidée, comme par exemple représenté sur la figure 2, afin de réduire leur poids tout en conservant une bonne résistance au flambage et à la flexion.

Il est à noter que les rebords 20 et 21 pourront ne pas avoir une hauteur constante sur tout le pourtour des manchons 30 et 31. En effet, la hauteur maximale des rebords 20 et 21 sera de préférence constante et atteinte dans la zone des articulations 22 et 23, dans un but de résistance de ses articulations et de guidage des bras 7, 10 en fin de repliement contre la partie fixe 5 du dispositif 1. En dehors de cette zone, les rebords 20 et 21 pourront avantageusement voir leur hauteur diminuer progressivement jusqu'à s'annuler pour rejoindre la surface supérieure des manchons 30 et 31, par exemple comme plus particulièrement représenté sur les figures 4, 5, et 6, afin de créer une rampe de démarrage d'enroulement des lames du tablier.

Le deuxième exemple de mode de réalisation d'un dispositif selon l'invention va maintenant être décrit avec l'aide des figures 9 et 10.

Les références numériques affectées au deuxième exemple sont similaires à celles du premier exemple pour les éléments de fonctions identiques mais additionnées du nombre 100. Il est donc renvoyé à la description du premier exemple pour ces éléments sauf indication ou précision contraire ci-dessous. Ce deuxième exemple de mode de réalisation est dans l'ensemble similaire au premier exemple et s'en différencie par les deux caractéristiques essentielles avantageuses suivantes ainsi que par les caractéristiques structurelles du dispositif qui en découlent :
1) La bague 113 de la première partie 105 du dispositif 101 n'est plus composée de deux parties annulaires mises bout à bout, mais comporte :
   - une première partie 114 adoptant la forme sensiblement d'un premier arc, par exemple un arc de cercle,
   - une deuxième partie 115 adoptant la forme sensiblement d'un deuxième arc, par exemple un arc de cercle, complémentaire du premier arc pour former la bague 113 entourant l'arbre rotatif, par exemple sensiblement égal en longueur au premier arc de cercle,
   - des moyens de liaison 116 rigide complète démontable entre les première 114 et deuxième 115 parties en forme d'arc en sorte de former une bague annulaire ;
2) Le dispositif 101 comprend des moyens d'articulation 122, 123 comportant un degré de liberté en rotation et un degré de liberté en translation combinés, entre la première 111 extrémité du deuxième 110 bras et la première 105 partie du dispositif 101 liée à l'arbre rotatif par une liaison rigide complète d'une part, et entre la première 108 extrémité du premier 107 bras et la première 105 partie du dispositif 101 liée à l'arbre rotatif par une liaison rigide complète, d'autre part.

Il y a lieu de préciser que les moyens de liaison 116 rigide complète démontable entre les première 114 et deuxième 115 parties de la bague 113, en forme d'arc, en sorte de former une bague annulaire comprennent en outre avantageusement :
- une première 150 glissière axiale,
- une deuxième 151 glissière axiale,
disposées respectivement aux premières 152 et deuxièmes 153 extrémités des première 114 et deuxième 115 parties en forme d'arc.

Les glissières 150 et 151 permettent un assemblage de la bague 113 par translation axiale des deux parties 114, 115 de bague, de préférence après positionnement des deux demi bagues 114 et 115 autour de l'arbre de volet dans la zone où la bague 113 doit être fixée afin d'éviter d'avoir à enfiler la bague 113 une fois montée, par une extrémité de l'arbre de volet roulant. La saillie 137 tournée vers l'intérieur de la bague 113 sera avantageusement répartie sur chacune des première 114 et deuxième 115 parties en forme d'arc notamment afin d'offrir une surface plus grande pour la réalisation de la liaison par glissière à une extrémité des demi bagues, comme représenté sur la figure 9.

La liaison par glissière sur l'extrémité 152 des demi bagues comportant la saillie 137 peut être réalisée par une rainure axiale par exemple en queue d'aronde sur une demi bague 114 ou 115 et une nervure axiale complémentaire en queue d'aronde sur l'autre demi bague 115 ou 114 respectivement. Les nervures en queue d'aronde peuvent être assises sur un plan radial d'extrémité des demi bagues comme représenté sur la figure 9, et l'assemblage axial des demi bagues 114 et 115 permet un verrouillage des deux extrémités 152 des demi bagues entre elles et simultanément un verrouillage de la saillie 137 dans le logement correspondant de l'arbre, le cas échéant, soit si la saillie axiale 137 comporte des faces en contre dépouille, ce qui est le cas dans l'exemple représenté sur les figures 9 et 10. Il est possible d'envisager une liaison par glissière droite (sans contre dépouille), localisée en extrémité 152, et conserver une saillie 137 en contre dépouille, une telle configuration permettant un assemblage radial des deux extrémités 152 en évitant la translation axiale d'une demi bague par rapport à l'autre.

Les moyens de liaison 116 rigide complète démontable entre les deux demi bagues 114 et 115, en sorte de former une bague 113 annulaire, comprennent en outre de préférence une butée axiale 154 et avantageusement des moyens de fixation 155 par vis des demi bagues l'une avec l'autre, comme représenté sur la figure 9, par exemple localisés aux extrémités 152 des demi bagues comportant la saillie 137. De manière alternative à la vis, une épingle, goupille, clip, ou analogue, peut être utilisée. La vis de fixation est avantageusement implantée de manière radiale et aménagée en sorte de traverser les deux demi bagues 114 et 115, et si nécessaire la paroi de l'arbre de volet roulant. A cet effet, une des demi bagues 114 ou 115 pourra comporter, à l'extrémité 152, une languette 156 destinée à être recouverte par l'autre demi bague, et que la vis radiale pourra traverser.

Concernant maintenant l'autre extrémité 153 des demi bagues 114 et 115, la liaison par glissière peut être réalisée sur les surfaces courbes des demi bagues, par exemple sur la surface intérieure de l'une et la surface extérieure de l'autre, par recouvrement des extrémités, comme représenté sur la figure 10, en sorte que la surface intérieure de la bague une fois assemblée soit continue. La liaison par glissière à l'extrémité 153 peut être une simple liaison de type crochet axial.

Afin d'augmenter la résistance des glissières 140, les articulations 122 et 123 comportant un degré de liberté en rotation et un degré de liberté en translation combinés comprennent des moyens de glissière 140 définis entre au moins un rebord 120, 121 de la première 105 partie du dispositif 101 liée à l'arbre rotatif par une liaison rigide complète, et l'arbre rotatif lui-même. Comme représenté sur les figures 9 et 10, les lumières 140 constituant les glissières ne sont plus fermées par les rebords eux-mêmes, mais sont fermées par la surface extérieure de l'arbre de volet roulant. Une telle configuration permet en outre de simplifier le montage des bras 107 et 110 sur la première partie 105 dont les deux rebords 120 et 121 sont solidaires l'un de l'autre et indémontables l'un par rapport à l'autre, du fait de la structure de la bague 113 en deux demi bagues en arc de cercle.

A la différence du premier exemple, l'articulation 122 de la première extrémité 108 du premier bras 107 comporte en outre un degré de liberté en translation de telle sorte que l'ensemble constitué par les deux bras 107 et 110 peut se déplacer en translation le long des deux glissières 140 disposées sur les deux rebords 120 et 121 de la partie 105. L'articulation 124 entre les deux bras reste à un seul degré de liberté en rotation. Cette configuration offre une simplification du dispositif 101 en réduisant les articulations distinctes, ainsi qu'un dispositif plus solide et plus simple à assembler et à monter sur l'arbre. La forme de la section transversale du premier bras 107 peut être différente de la forme d'un arc de cercle en raison notamment de la protubérance occasionnée par la liaison à glissière des extrémités 153 de la bague 113, comme représenté sur la figure 9, afin que le bras 107 puisse suivre le plus possible le profil de la surface extérieure de la bague 113, lorsqu'il est replié contre la partie 105.

Les moyens 121 de rappel élastique constituant une assistance au déploiement du premier 107 bras à l'écart de l'arbre en fin de rotation de ce dernier lors du déroulement du tablier de volet roulant, peuvent adopter la forme de deux lames flexibles élastiques disposées de part et d'autre du premier bras 107 et le long de celui-ci, comme représenté sur les figures 9 et 10, une extrémité des lames étant fixé sur le premier bras et l'autre extrémité étant en appui sur un ergot 158 formé sur la partie fixe 105.

Les éléments constitutifs du premier exemple de mode de réalisation d'un dispositif de liaison selon l'invention, comme ceux du deuxième exemple, peuvent avantageusement être fabriqués en matière plastique rigide, de préférence moulée, sauf exception précisée dans la description des exemples ci-dessus détaillée.

## Revendications

1. Dispositif (1, 101) de liaison entre un arbre rotatif (2) et un tablier (3) à lames (4) articulées de volet roulant, le tablier étant apte à s'enrouler autour de l'arbre selon un premier sens de rotation de l'arbre, et à se dérouler selon un deuxième sens de rotation de l'arbre opposé au premier sens, afin que ledit tablier dégage une ouverture de bâtiment ou analogue, et s'inscrive dans ladite ouverture, respectivement, ledit dispositif permettant d'assurer une fonction d'anti-relevage et une fonction de traction du tablier et comprenant :
- une première (5, 105) partie liée à l'arbre rotatif par une liaison rigide complète,
- une deuxième (6, 106) partie articulée sur la première partie et comportant :
- un premier (7, 107) bras :
- articulé à une première (8, 108) de ses extrémités sur ladite première partie,
- adoptant une forme apte à sensiblement circonscrire sur la longueur du premier bras une partie au moins de la surface extérieure périphérique (28) de l'arbre, et
- comportant à la deuxième (29, 129) de ses extrémités des moyens de liaison (9, 109) avec le tablier du volet roulant,
***caractérisé en ce que*** la deuxième partie (6, 106) comprend en outre :
- un deuxième (10, 110) bras :
- articulé à une première (11, 111) de ses extrémités sur ladite première partie,
- adoptant une forme apte à sensiblement circonscrire sur la longueur du deuxième (10, 110) bras une partie au moins de la surface extérieure périphérique de l'arbre, et
- articulé à la deuxième (12, 112) de ses extrémités sur ledit premier (7, 107) bras,
- l'un au moins desdits premier (7, 107) ou deuxième (10, 110) bras étant articulé sur ladite première (5, 105) partie ou l'un sur l'autre par une articulation (23, 123) comportant un degré de liberté en rotation et un degré de liberté en translation combinés.

2. Dispositif de liaison suivant la revendication 1, ***caractérisé en ce que*** lesdits premier (7, 107) et deuxième (10, 110) bras sont rigides, respectivement.

3. Dispositif de liaison suivant la revendication 1 ou 2, ***caractérisé en ce que*** ladite première (5, 105) partie du dispositif (1, 101) liée à l'arbre (2) rotatif par une liaison rigide complète adopte la forme d'une bague (13, 113) apte à entourer l'arbre rotatif.

4. Dispositif de liaison suivant la revendication 3, ***caractérisé en ce que*** ladite bague (13) apte à entourer l'arbre (2) rotatif comporte :
- une première (14) partie annulaire rigide,
- une deuxième (15) partie annulaire rigide juxtaposée axialement à ladite première partie annulaire, et
- des moyens de liaison (16) rigide complète démontable entre lesdites première (14) et deuxième (15) parties annulaires mises bout à bout axialement.

5. Dispositif de liaison suivant la revendication 3, ***caractérisé en ce que*** ladite bague (113) apte à entourer l'arbre rotatif comporte :
- une première (114) partie adoptant la forme sensiblement d'un premier arc,
- une deuxième (115) partie adoptant la forme sensiblement d'un deuxième arc, complémentaire du premier arc pour former la bague entourant l'arbre rotatif,
- des moyens de liaison (116) rigide complète démontable entre lesdites première et deuxième parties en forme d'arc en sorte de former une bague annulaire.

6. Dispositif de liaison suivant l'une quelconque des revendications 3 à 5, ***caractérisé en ce que*** ladite bague (13, 113) comporte une saillie (37, 137) vers l'intérieur, apte à pénétrer dans un logement (17) de l'arbre (2) de volet roulant en vue de réaliser une liaison par blocage en rotation entre la première (5, 105) partie du dispositif (1, 101) et l'arbre (2) de volet roulant.

7. Dispositif de liaison suivant la revendication 5, ***caractérisé en ce que*** les moyens de liaison (116) rigide complète démontable entre lesdites première (114) et deuxième (115) parties de la bague (113), en forme d'arc, en sorte de former une bague annulaire comprennent :
- une première (150) glissière axiale,
- une deuxième (151) glissière axiale,
disposées respectivement aux premières (152) et deuxièmes (153) extrémités desdites première et deuxième parties en forme d'arc.

8. Dispositif de liaison suivant la revendication 7, ***caractérisé en ce que*** les moyens de liaison (116) rigide complète démontable entre lesdites première (114) et deuxième (115) parties en forme d'arc en sorte de former une bague (113) annulaire comprennent en outre une butée axiale (154) entre lesdites première et deuxième parties en forme d'arc.

9. Dispositif de liaison suivant les revendications 5 et 6, ***caractérisé en ce que*** ladite saillie (137) vers l'intérieur de la bague (113) est répartie sur chacune des première (114) et deuxième (115) parties en forme d'arc.

10. Dispositif de liaison suivant l'une quelconque des revendications 1 à 9, ***caractérisé en ce qu'*il** comprend des moyens d'articulation (23) comportant un degré
de liberté en rotation et un degré de liberté en translation combinés, entre la première (11) extrémité du deuxième (10) bras et ladite première (5) partie du dispositif (1) liée à l'arbre (2) rotatif par une liaison rigide complète.

11. Dispositif de liaison suivant l'une quelconque des revendications 1 à 9, ***caractérisé en ce qu'*il** comprend des moyens d'articulation (122, 123) comportant un degré de liberté en rotation et un degré de liberté en translation combinés, entre la première (1-11) extrémité du deuxième (110) bras et ladite première (105) partie du dispositif (101) liée à l'arbre rotatif par une liaison rigide complète d'une part, et entre la première (108) extrémité du premier (107) bras et ladite première (105) partie du dispositif liée à l'arbre rotatif par une liaison rigide complète d'autre part.

12. Dispositif de liaison suivant l'une quelconque des revendications 1 à 11, ***caractérisé en ce que*** ladite articulation (122, 123) comportant un degré de liberté en rotation et un degré de liberté en translation combinés comprend des moyens de glissière (140) définis entre au moins un rebord (120, 121) de ladite première (105) partie du dispositif (101) liée à l'arbre rotatif par une liaison rigide complète, et l'arbre rotatif lui-même.

13. Dispositif de liaison suivant l'une quelconque des revendications 1 à 11, ***caractérisé en ce que*** ladite articulation (23, 123) comportant un degré de liberté en rotation et un degré de liberté en translation combinés comprend des moyens de glissière (19, 119) définis dans au moins un rebord (20, 120) de ladite première (5, 105) partie du dispositif (1, 101) liée à l'arbre (2) rotatif par une liaison rigide complète.

14. Dispositif de liaison suivant l'une quelconque des revendications 1 à 13, ***caractérisé en ce que*** le premier (7, 107) bras adopte une forme de U courbe entre les branches duquel est logé au moins en partie le deuxième (10, 110) bras adoptant une forme de I ou de T courbe.

15. Dispositif de liaison suivant l'une quelconque des revendications 1 à 14, ***caractérisé en ce que*** les premier (7) et deuxième (10) bras adoptent respectivement des formes courbes en arc circulaire.

16. Dispositif de liaison suivant l'une quelconque des revendications 1 à 15, ***caractérisé en ce qu'*il** comprend des moyens (21, 121) de rappel élastique constituant une assistance au déploiement du premier (7, 107) bras à l'écart de l'arbre (2, 102) en fin de rotation de ce dernier lors du déroulement du tablier (3) de volet roulant.

17. Dispositif de liaison suivant l'une quelconque des revendications 1 à 16, ***caractérisé en ce que*** le premier (7, 107) bras et le deuxième (10, 110) bras sont articulés sur ladite première (5, 105) partie du dispositif (1, 101) liée à l'arbre (2) rotatif par une liaison rigide complète, par des première (22, 122) et deuxième (23, 123) articulations comportant au moins un axe de rotation parallèle à l'axe de rotation de l'arbre de volet roulant, respectivement.

18. Dispositif de liaison suivant l'une quelconque des revendications 1 à 17, ***caractérisé en ce que*** le premier (7, 107) bras et le deuxième (10, 110) bras sont articulés l'un sur l'autre par une troisième (24, 124) articulation définissant un degré de liberté unique en rotation selon un axe de rotation parallèle à l'axe de rotation de l'arbre de volet roulant.

## Patentansprüche

1. Vorrichtung (1, 101) zur Verbindung zwischen einer Drehwelle (2) und einem Rollladenpanzer (3) mit angelenkten Lamellen (4), wobei der Rollladenpanzer dazu vorgesehen ist, sich um die Welle herum in einer ersten Drehrichtung der Welle aufzurollen und sich in einer zweiten Drehrichtung der Welle, die der ersten Drehrichtung entgegengesetzt ist, abzurollen, damit der Rollladenpanzer eine Gebäudeöffnung oder dergleichen freigibt und sich in die genannte Öffnung einfügt, wobei die Vorrichtung eine Funktion zum Schutz vor Aufschieben und eine Funktion zum Aufziehen des Rollladenpanzers bereitstellt und enthält:
- einen ersten Abschnitt (5, 105), der über eine starre Vollverbindung mit der Drehwelle verbunden ist,
- einen zweiten Abschnitt (6, 106), der an den ersten Abschnitt angelenkt ist und aufweist:
- einen ersten Arm (7, 107), der
- mit einem ersten (8, 108) seiner Enden an den ersten Abschnitt angelenkt ist,
- eine Form annimmt, die über die Länge des ersten Arms zumindest einen Teil der Außenumfangsfläche (28) der Welle im Wesentlichen umschließen kann, und der
- an dem zweiten (29, 129) seiner Enden Verbindungsmittel (9, 109) zum
Verbinden mit dem Rollladenpanzer aufweist,
**dadurch gekennzeichnet,**
**dass** der zweite Abschnitt (6, 106) ferner aufweist:
- einen zweiten Arm (10, 110), der
- mit einem ersten (11, 111) seiner Enden an den ersten Abschnitt angelenkt ist,
- eine Form annimmt, die über die Länge des zweiten Arms (10, 110) zumindest einen Teil der Außenumfangsfläche der Welle im Wesentlichen umschließen kann, und der
- an dem zweiten (12, 112) seiner Enden an den ersten Arm (7, 107) angelenkt ist,
- wobei zumindest einer der Arme, entweder der erste (7, 107) oder der zweite (10, 110), an den ersten Abschnitt (5, 105) oder aber der eine an den anderen angelenkt ist, und zwar über ein Gelenk (23, 123), das einen Drehfreiheitsgrad und einen Verschiebefreiheitsgrad kombiniert aufweist.

2. Vorrichtung zur Verbindung nach Anspruch 1,
**dadurch gekennzeichnet,**
**dass** der erste Arm (7, 107) und der zweite Arm (10, 110) jeweils starr ausgeführt sind.

3. Vorrichtung zur Verbindung nach Anspruch 1 oder 2,
**dadurch gekennzeichnet,**
**dass** der erste Abschnitt (5, 105) der Vorrichtung (1, 101), der über eine starre Vollverbindung mit der Drehwelle (2) verbunden ist, die Form eines Rings (13, 113) annimmt, der die Drehwelle umgreifen kann.

4. Vorrichtung zur Verbindung nach Anspruch 3,
**dadurch gekennzeichnet,**
**dass** der Ring (13), der die Drehwelle (2) umgreifen kann, aufweist:
- einen starren ersten Ringteil (14),
- einen starren zweiten Ringteil (15), der axial neben dem ersten Ringteil angeordnet ist, und
- Verbindungsmittel (16) zur lösbaren starren Vollverbindung zwischen dem ersten Ringteil (14) und dem zweiten Ringteil (15), die axial auf Stoß aneinandergesetzt sind.

5. Vorrichtung zur Verbindung nach Anspruch 3,
**dadurch gekennzeichnet,**
**dass** der Ring (113), der die Drehwelle umgreifen kann, aufweist:
- einen ersten Teil (114), der im Wesentlichen die Form eines ersten Bogens annimmt,
- einen zweiten Teil (115), der im Wesentlichen die Form eines zweiten Bogens annimmt, der komplementär zum ersten Bogen ausführt ist, um den die Drehwelle umgreifenden Ring zu bilden,
- Verbindungsmittel (116) zur lösbaren starren Vollverbindung zwischen dem ersten und dem zweiten bogenförmigen Teil, so dass sie einen kreisförmigen Ring bilden.

6. Vorrichtung zur Verbindung nach einem der Ansprüche 3 bis 5,
**dadurch gekennzeichnet,**
**dass** der Ring (13, 113) einen Vorsprung (37, 137) nach innen aufweist, der in eine Aufnahmeausnehmung (17) der Welle (2) des Rollladens eingreifen kann, um eine Verbindung durch Drehsicherung zwischen dem ersten Abschnitt (5, 105) der Vorrichtung (1, 101) und der Welle (2) des Rollladens auszubilden.

7. Vorrichtung zur Verbindung nach Anspruch 5,
**dadurch gekennzeichnet,**
**dass** die Verbindungsmittel (116) zur lösbaren starren Vollverbindung zwischen dem bogenförmigen ersten Teil (114) und dem bogenförmigen zweiten Teil (115) des Rings (113) zum Bilden eines kreisförmigen Rings enthalten:
- eine erste axial verlaufende Gleitführung (150),
- eine zweite axial verlaufende Gleitführung (151),
die am ersten (152) und zweiten Ende (153) des ersten und zweiten bogenförmigen Teils angeordnet sind.

8. Vorrichtung zur Verbindung nach Anspruch 7,
**dadurch gekennzeichnet,**
**dass** die Verbindungsmittel (116) zur lösbaren starren Vollverbindung zwischen dem ersten bogenförmigen Teil (114) und dem zweiten bogenförmigen Teil (115) zum Bilden eines kreisförmigen Rings (113) ferner einen axialen Anschlag (154) zwischen dem bogenförmigen ersten und zweiten Teil aufweisen.

9. Vorrichtung zur Verbindung nach den Ansprüchen 5 und 6,
**dadurch gekennzeichnet,**
**dass** der nach innen gerichtete Vorsprung (137) des Rings (113) jeweils auf den ersten (114) und den zweiten (115) bogenförmigen Teil verteilt vorgesehen ist.

10. Vorrichtung zur Verbindung nach einem der Ansprüche 1 bis 9,
**dadurch gekennzeichnet,**
**dass** sie Gelenkmittel (23) aufweist, die kombiniert einen Drehfreiheitsgrad und einen Verschiebefreiheitsgrad zwischen dem ersten Ende (11) des zweiten Arms (10) und dem ersten Abschnitt (5) der Vorrichtung (1) aufweisen, der über eine starre Vollverbindung mit der Drehwelle (2) verbunden ist.

11. Vorrichtung zur Verbindung nach einem der Ansprüche 1 bis 9,
**dadurch gekennzeichnet,**
**dass** sie Gelenkmittel (122, 123) aufweist, die kombiniert einen Drehfreiheitsgrad und einen Verschiebefreiheitsgrad einerseits zwischen dem ersten Ende (111) des zweiten Arms (110) und dem ersten Abschnitt (105) der Vorrichtung (101), der über eine starre Vollverbindung mit der Drehwelle verbunden ist, und andererseits zwischen dem ersten Ende (108) des ersten Arms (107) und dem ersten Abschnitt (105) der Vorrichtung aufweisen, der über eine starre Vollverbindung mit der Drehwelle verbunden ist.

12. Vorrichtung zur Verbindung nach einem der Ansprüche 1 bis 11,
**dadurch gekennzeichnet,**
**dass** die Anlenkung (122, 123) mit einem kombinierten Drehfreiheitsgrad und Verschiebefreiheitsgrad Gleitführungsmittel (140) aufweist, die zwischen zumindest einer Randleiste (120, 121) des ersten Abschnitts (105) der Vorrichtung (101), der über eine starre Vollverbindung mit der Drehwelle verbunden ist, und der Drehwelle selbst definiert sind.

13. Vorrichtung zur Verbindung nach einem der Ansprüche 1 bis 11,
**dadurch gekennzeichnet,**
**dass** die Anlenkung (23, 123) mit einem kombinierten Drehfreiheitsgrad und Verschiebefreiheitsgrad Gleitführungsmittel (19, 119) aufweist, die in zumindest einer Randleiste (20, 120) des ersten Abschnitts (5, 105) der Vorrichtung (1, 101) definiert sind, der über eine starre Vollverbindung mit der Drehwelle verbunden ist.

14. Vorrichtung zur Verbindung nach einem der Ansprüche 1 bis 13,
**dadurch gekennzeichnet,**
**dass** der erste Arm (7, 107) eine gekrümmt verlaufende U-Form annimmt, zwischen deren Schenkel zumindest teilweise der zweite Arm (10, 110) aufgenommen ist, der eine gekrümmt verlaufende 1- oder T-Form annimmt.

15. Vorrichtung zur Verbindung nach einem der Ansprüche 1 bis 14,
**dadurch gekennzeichnet,**
**dass** der erste Arm (7) und der zweite Arm (10) jeweils eine kreisbogenartig gekrümmte Form annehmen.

16. Vorrichtung zur Verbindung nach einem der Ansprüche 1 bis 15,
**dadurch gekennzeichnet,**
**dass** sie elastische Rückstellmittel (21, 121) aufweist, die eine Unterstützung für das Wegspreizen des ersten Arms (7, 107) von der Welle (2, 102) am Ende der Drehung derselben beim Abrollen des Rollladenpanzers (3) aufweist.

17. Vorrichtung zur Verbindung nach einem der Ansprüche 1 bis 16,
**dadurch gekennzeichnet,**
**dass** der erste Arm (7, 107) und der zweite Arm (10, 110) an den ersten Abschnitt (5, 105) der Vorrichtung (1, 101) angelenkt sind, der über eine starre Vollverbindung mit der Drehwelle (2) verbunden ist, und zwar über erste (22, 122) und zweite (23, 123) Anlenkungen, die jeweils zumindest eine Drehachse aufweisen, die parallel zur Drehwelle des Rollladens verläuft.

18. Vorrichtung zur Verbindung nach einem der Ansprüche 1 bis 17,
**dadurch gekennzeichnet,**
**dass** der erste Arm (7, 107) und der zweite Arm (10, 110) über eine dritte Anlenkung (24, 124) aneinander angelenkt sind, die nur einen Drehfreiheitsgrad entlang der Drehachse definiert, die parallel zur Drehwelle des Rollladens verläuft.

## Claims

1. Connection device (1, 101) between a rotating shaft (2) and an apron (3) of interlocking slats (4) of a roller shutter, wherein the apron is able roll up around the shaft in an initial direction of rotation, and unroll in a second direction of rotation of the shaft in opposition to the first direction, so that said apron clears an opening in a building or similar, and enters said opening, respectively, said device being able to provide an anti-raising and traction function of the apron and comprising:
- a first part (5, 105) connected to the rotating shaft by a complete rigid connection,
- a second part (6, 106) articulated on the first part and comprising:
- a first arm (7, 107):
- articulated on a first of its ends (8, 108) on said first part,
- adopting a form able to approximately circumscribe, over the length of the first arm, at least one part of the peripheral external surface (28) of the shaft, and
- comprising on the second of its ends (29, 129) means of connection (9, 109)
with the roller shutter apron,
**characterised in that** the second part (6, 106) also comprises:
- a second arm (10, 110):
- articulated on a first of its ends (11, 111) on said first part,
- adopting a form able to approximately circumscribe over the length of the second arm (10, 110) at least one part of the peripheral external surface of the shaft, and
- articulated at the second of its ends (12, 112) on said first arm (7, 107),
- at least one of said first (7, 107) or second (10, 110) arms being articulated on said first part (5, 105) or one on the other by an articulation (23, 123) comprising combined a degree of freedom in rotation and a degree of freedom in translation.

2. Connection device according to claim 1, **characterised in that** said first (7, 107) and second (10, 110) arms are rigid, respectively.

3. Connection device according to claim 1 or 2, **characterised in that** said first part (5, 105) of the device (1, 101) connected to the rotating shaft (2) by a complete rigid connection adopts the form of a ring (13, 113) which is able to surround the rotary shaft.

4. Connection device according to claim 3, **characterised in that** said ring (13) able to surround the rotating shaft (2) comprises:
- a first rigid annular part (14),
- a second rigid annular part (15) juxtaposed axially to said first annular part, and
- complete rigid means of connection (16) which may be unclipped between said first (14) and second (15) annular parts placed axially end to end.

5. Connection device according to claim 3, **characterised in that** said ring (113) capable of surrounding the rotating shaft (2) comprises:
- a first part (114) approximately adopting the form of an initial arc,
- a second part (115) approximately adopting the form of a second arc, complementary to the first arc in order to form the ring around the rotating shaft,
- complete rigid means of connection (116) which can be unclipped between said first and second parts in the form of an arc in order to form an annular ring.

6. Connection device according to any one of claims 3 to 5, **characterised in that** said ring (13, 113) comprises a part protruding inwards (37, 137), capable of penetrating a housing (17) in the shaft (2) of the roller shutter with a view to making a connection through locking in rotation between the first part (5, 105) of the device (1, 101) and the shaft (2) of the roller shutter.

7. Connection device according to claim 5, **characterised in that** the means of complete rigid connection which can be unclipped (116) between said first (114) and second (115) part of the ring (113), in the form of an arc, in order to form an annular ring comprise:
- a first axial runner (150),
- a second axial runner (151),
arranged around the first (152) and second (153) ends of said first and second parts in the form of an arc, respectively.

8. Connection device according to claim 7, **characterised in that** the complete rigid means of connection (116) which can be fully unclipped between said first (114) and second (115) parts in the form of an arc in order to form an annular ring (113) comprise in addition an axial stop device (154) between said first and second parts in the form of an arc.

9. Connection device according to claims 5 and 6 **characterised in that** said projection (137) towards the interior of the ring (113) spreads over each of the first (114) and second (115) parts in the form of an arc.

10. Connection device according to any one of claims 1 to 9, **characterised in that** it has articulated means (23) comprising combined a degree of freedom in rotation and a degree of freedom in translation, between the first end (11) of the second arm (10) and said first part (5) of the device (1) connected to the rotating shaft (2) by a complete rigid connection.

11. Connection device following any one of claims 1 to 9, **characterised in that** it has articulated means (122, 123) comprising combined a degree of freedom in rotation and a degree of freedom in translation, between the first (111) end of the second (110) arm and said first (105) part of the device (101) connected to the rotary shaft by a complete rigid connection on the one hand, and between the first end (108) of the first arm (107) and said first part (105) of the device connected to the rotating shaft by a complete rigid connection on the other hand.

12. Connection device according to any one of claims 1 to 11, **characterised in that** said articulation (122, 123) comprising combined a degree of freedom in rotation and a degree of freedom in translation has a means of sliding (140) defined between at least one edge (120, 121) of said first part (105) of the device (101) connected to the rotating shaft by a complete rigid connection, and the rotating shaft itself.

13. Connection device according to any one of claims 1 to 11, **characterised in that** said articulation (23, 123) comprising combined a degree of freedom in rotation and a degree of freedom in translation has means of sliding (19, 119) defined in at least one edge (20, 120) of said first part (5, 105) of the device (1, 101) connected to the rotating shaft (2) by a complete rigid connection.

14. Connection device according to any one of claims 1 to 13, **characterised in that** the first arm (7, 107) takes on a curved U-shape between the branches of which at least part of the second arm (10, 110) taking on a curved I or T shape is housed.

15. Connection device according to any one of claims 1 to 14, **characterised in that** the first (7) and second (10) arms take on curved forms respectively thus forming a circular arc.

16. Connection device according to any one of claims 1 to 15, **characterised in that** it has means of elastic return (21, 121) providing assistance with moving the first arm (7, 107) away from the shaft (2, 102) at the end of the latter's rotation when the apron (3) of the roller shutter as it is rolled down.

17. Connection device according to any one of claims 1 to 16, **characterised in that** the first arm (7, 107) and the second arm (10, 110) are articulated on said first part (5, 105) of the device (1, 101) connected to the rotating shaft (2) by a complete rigid connection, by the first (22, 122) and second (23, 123) articulations comprising at least one axis of rotation parallel to the axis of rotation of the shaft of the roller shutter, respectively.

18. Connection device according to any one of claims 1 to 17, **characterised in that** the first arm (7, 107) and the second arm (10, 110) are articulated on each other by a third articulation (24, 124) defining a unique degree of freedom in rotation according to an axis of rotation parallel to the axis of rotation of the roller shutter shaft.
